# EUROPÄISCHE PATENTSCHRIFT

(11) **EP 0 180 884 B1**
(45) Veröffentlichungstag und Bekanntmachung des Hinweises auf die Patenterteilung: **23.11.1988**
(21) Anmeldenummer: 85113680.4
(22) Anmeldetag: 28.10.1985
(51) Int. Cl.: B25H 3/04

(54) **Gerätehalter**
Tool support
Support d'outil

(30) Priorität: 08.11.1984 DE 8432710 U
(43) Veröffentlichungstag der Anmeldung: 14.05.1986
(73) Patentinhaber: Bruns, Franz, D-4834 Harsewinkel - 3 (DE)
(72) Erfinder: Bruns, Franz, D-4834 Harsewinkel - 3 (DE)

(56) Entgegenhaltungen:
- BE-A- 888 618
- GB-A- 1 161 301
- US-A- 1 407 025
- US-A- 2 527 713

## Beschreibung

Die Erfindung betrifft einen Gerätehalter zum Klemmen von Arbeitsgerätschaften, vorzugsweise von Stielgeräten wie z. B. Besen, Hacken, Hammer unter Schwerkraftwirkung.

Aus dem US-PS 2 527 713 ist bereits ein Gerätehalter bekannt, der einstückig aus stabförmigem Federstahl hergestellt ist und so geformt ist, daß sich an einem Ende des Halters Befestigungsösen zwecks Anbringung an einen Klemmträger ergeben. Die beiden sich vertikal erstreckenden, freien Enden des Federstahls ragen auf gleicher Höhe in den Raum und bilden gemeinsam durch entsprechende Verformung Aufnahmeräume für den aufzuhängenden Gegenstand zwischen sich. Beim Einlegen eines Gegenstandes werden die beiden Federschenkel durch Kraftanwendung gespreizt, wobei die Federwirkung der Schenkel des Halters quer zur Längsachse des einzuhängenden Gerätes auf denselben einwirken.

Bei dieser Konstruktion ist die Klemmwirkung nur bis zu einem bestimmten Gewicht des Arbeitsgerätes ausreichend, da sie nicht von der Schwerkraft des einzuhängenden Gegenstandes bestimmt wird.

Zum Aufhängen von Arbeitsgerätschaften, aber auch von anderen im Haus-, Werkstatt- oder Gartenbereich benötigten Gegenständen, so z. B. auch Bretter und Stiefel werden Gerätehalter benötigt, die möglichst einfach zu bedienen sein sollen und die die zu haltenden Arbeitsgerätschaften unter Schwerkraftwirkung sicher festhalten. Dazu wird nach der Neuerung ein ortsfest anzubringender Scherenträger mit in senkrechter Richtung schwenkbarer Schere vorgeschlagen, dessen Schere aus zwei Scherenschenkeln besteht, deren abgewinkelte, trägerseitige Enden als Achsschenkel ausgebildet und im Scherenträger schwenkbar gelagert sind, wobei ihre Schwenkachsen sich in einer zum Scherenträger parallelen Projektionsebene überkreuzen und deren freie Schenkel sich überkreuzen und im Bereich ihrer gegeneinander geführten äußeren Enden einen Klemmbereich bilden, wobei ein Ring die Kreuzungsstelle locker umschließt.

Der vorgeschlagene Gerätehalter wirkt durch seine wegen der Lage der Schwenkachsen schräg zu einander gestellten, in dem Scherenträger gelagerten Scherenschenkel. Durch die nicht parallele Lage der Schwenkachsen beider Scherenschenkel ist das Öffnen der Schere beim Anheben der Scherenschenkel mit dem zu klemmenden Gegenstand ebenso wie das Schließen der Schere bei seinem Absenken zwangsläufig bedingt. Insbesondere bei Stielgeräten zieht die Schwerkraft die Schere in Schließstellung, wobei im von beiden Scherenschenkeln gebildeten Klemmbereich der zu klemmende Gegenstand sicher gehalten wird. Beim Anheben eines der Scherenschenkel wird der andere zwangsläufig mitgenommen. Dies erfolgt entweder dadurch, daß der untere Schenkel den darüber liegenden an der Kreuzungsstelle anhebt oder daß der darüber liegende den darunter liegenden über den locker aufgesetzten Ring mitnimmt. Die gegeneinander geführten Enden des Klemmbereichs liegen in waagerechter Lage der Schere gegeneinander und verhindern so ein "Durchfallen" der Scherenschenkel.

Durch Ausformung der Schenkel zwischen der Kreuzungsstelle und den gegeneinander geführten äußeren Enden wird ein Klemmbereich erhalten, der etwa rautenförmig geformt besonders zur Aufnahme von Stielen geeignet ist. Die durch Umbiegen der äußersten Enden der äußeren Enden der freien Schenkel nach außen gebildete Einführhilfe erleichtert das Einführen des zu klemmenden Gegenstands, da bei dem leichten Druck beim Versuch des Einführens die Schere angehoben wird, wobei sich die Einführöffnung durch das Ausschwenken der Scherenschenkel öffnet. Das Anbringen der Scherenträger, soweit sie nicht einzeln angebracht werden, erfolgt nach einer bevorzugten Weiterbildung über eine an einer Wand montierbaren Schiene, wobei es selbstverständlich ist, daß eine Anzahl von Scherenträgern nebeneinander angeordnet sein kann.

Die Figuren 1 bis 3 zeigen ein Ausführungsbeispiel des Gerätehalters, wobei
Fig. 1 eine Seitansicht
Fig. 2 eine Vorderansicht (geschnitten) und
Fig. 3 eine Aufsicht darstellen.

Der an der Wand befestigte Scherenträger 1 ist als U-förmiger Körper dargestellt, der als Lager für die Scherenschenkel 2 und 3 dient. Die abgewinkelten trägerseitigen Enden 2.2 und 3.2 der Scherenschenkel 2.3 sind schräg und sich überkreuzend geführt, wobei sie hintereinander angeordnet sind. Die auf die Endfläche des Scherenträgers projezierten Schwenkachsen kreuzen sich dabei mittig. Die die Schere bildenden freien Enden 2.1 und 3.1 der Scherenschenkel 2 und 3 sind so gebogen, daß sie sich ebenfalls überkreuzen und daß die äußeren Enden 2.3 und 3.3 gegeneinander geführt und bei geschlossener Schere einander anliegen. Damit ist ein Klemmbereich geschaffen, der sich, bedingt durch die Schräglage der Schwenkachsen der Scherenschenkel beim Anheben der Schere öffnet und bei ihrem Absenken klemmend schließt. Durch entsprechende Ausformung der Scherenschenkel zwischen der von dem Ring 4 locker umschlossenen Kreuzungsstelle und den im geschlossenen Zustand gegeneinander liegenden äußeren Enden der Scherenschenkel wird ein Klemmbereich 5 (gestrichelt dargestellt) umschlossen, der rautenförmig ausgebildet etwa dem Querschnitt eines zu klemmenden Stieles 5.1 angepaßt ist. Die äußersten Enden 2.4 und 3.4 der Scherenschenkel 2 und 3 sind nach außen umgebogen und bilden eine in einer Ebene liegende trichterartige Einführhilfe. In der Fig. 1 ist zu erkennen, daß die beiden Scherenschenkel 2 und 3 längs ihrer freien Schenkel 2.1 und 3.1 entgegengesetzte Ausformungen aufweisen, so daß sich beide Schenkel ohne Zwang kreuzen Können.

Der Gerätehalter nach dieser Neuerung ist besonders geeignet für "Einhandbedienung": Der einzuklemmende Gegenstand wird mit einer Hand gegen die Schere geführt, die damit angehoben wird und aufklappt. Wird der Gegenstand losgelassen oder heruntergezogen, schließt sich die Schere und der Gegenstand ist im Klemmbereich eingeklemmt.

## Patentansprüche

1. Gerätehalter zum Klemmen von Arbeitsgerätschaften, insbesondere von Stielgeräten wie z. B. Besen, Hacken, Hammer unter Schwerkraftwirkung mit einem ortsfest anzubringenden Klemmträger (1), gekennzeichnet durch eine in senkrechter Richtung schwenkbare Schere, bestehend aus zwei Scherenschenkeln (2, 3), deren abgewinkelte, trägerseitigen Enden (2.2, 3.2) als Achsschenkel ausgebildet und im Scherenträger (1) schwenkbar gelagert sind, wobei ihre Schwenkachsen sich in einer zum Scherenträger (1) parallelen Projektionsebene überkreuzen, und deren freie Schenkel (2.1, 3.1) sich überkreuzen und im Bereich ihrer gegeneinander geführten äußeren Enden (2.3, 3.3) einen Klemmbereich (5) bilden, wobei ein Ring (4) die Kreuzstelle locker umschließt.

2. Gerätehalter nach Anspruch 1, dadurch gekennzeichnet, daß die gegeneinander geführten äußeren Enden der freien Schenkel (2.1, 3.1) der Scherenschenkel (2, 3) den Klemmbereich (5) umschließen.

3. Gerätehalter nach Anspruch 1 oder 2, dadurch gekennzeichet, daß die äußersten Enden der äußeren Enden der freien Schenkel (2.1,3.1) eine als Einführungshilfe wirkende, nach Außen gerichtete Abbiegung (2.4, 3.4) aufweisen.

4.Gerätehalter nach einem der Ansprüche 1 bis 3, dadurch gekennzeichnet, daß eine an einer Wand befestigte Schiene mit mindestens einem mit einer Schere versehenen Scherenträger (1) versehen ist.

## Claims

1. A tool support for clamping and suspending tools and utensils, particularly those with a handle, such as brooms, picks, hammers etc. under their own gravity, with a wall-mounted holder (1), characterized by a shear-shaped element being slewable in the vertical direction and comprising two shanks (2, 3) whose bent-off ends on the side of said wall holder (2.2, 3.2) have the form of axle journals rotatably mounted in said holder (1) with their pivot axes crossing in a plane parallel relative to said holder (1) and their free shank sections (2.1, 3.1) crossing to form a clamping area (5) within the range of their bent-off outer ends (2.3, 3.3), and with a ring loosely encircling the crossing point.

2. A tool support as described in Claim 1 above, characterized in that said bent-off outer ends of the free shank sections (2.1, 3.1) of said shanks (2, 3) surround and define said clamping area (5).

3. A tool support as described in Claim 1 or 2 above, characterized in that the extreme outer ends of said free shank sections (2.1, 3.1) have outward-bent portions (2.4, 3.4) serving as an aid for inserting the tool handle.

4. A tool holder as described in one of the Claims 1 - 3 above, characterized in that a wall-mounted bracket is provided with at least one of said holders (1) carrying one of said shear-shaped elements.

## Revendications

1. Support d'outils pour tenir des ustensiles en les suspendant par la queue, surtout destiné à des outils à manche, tels que par ex. des balais, des pioches, des marteaux, et ce par effet de pesanteur et en utilisant un porte-pinces (1) à installer à un endroit fixe, caractérisé par des pinces oscillant verticalement et se composent de deux branches (2, 3) dont les extrémités du côté du support (2.2, 3.2) sont recourbées et servent d'axe-pivot et sont logées pouvant se déplacér dans le porte-pinces (1), leurs axes de pivotement se croisant dans une surface de projection parallèle au porte-pinces (1) et dont les branches libres (2.1, 3.1) se croisent et forment une zone de serrage (5) dans la zone de leurs extrémités extérieures (2.3, 3.3) amenées l'une en face de l'autre, un anneau (4) entourant de façon lâche le point de croisement.

2. Support d'outils selon la revendication 1, caractérisé par le fait que les extrémités extérieures des branches libres (2.1, 3.1) des branches des pinces (2, 3) amenées l'une en face de l'autre entourent la zone de serrage (5).

3. Support d'outils selon la revendication 1 ou 2 caractérisé par le fait que les extrémités extrêmes des branches libres (2.1, 3,1) ont une courbure vers l'extérieur (2.4, 3.4) servant à faciliter la mise en place.

4. Support d'outils selon les revendications 1 à 3, caractérisé par le fait qu'une tringle fixée à un mur (une cloison) est munie d'au moins un porte-pinces (1), lui-même muni d'une paire de pinces.
